# EUROPÄISCHE PATENTSCHRIFT

(11) **EP 2 229 507 B1**
(45) Veröffentlichungstag und Bekanntmachung des Hinweises auf die Patenterteilung: **08.02.2017**
(21) Anmeldenummer: 08868596.1
(22) Anmeldetag: 17.12.2008
(51) Int. Cl.: F01D 5/18, F01D 9/02

(54) **GASTURBINE**
GAS TURBINE
TURBINE À GAZ

(30) Priorität: 29.12.2007 CH 23082007
(43) Veröffentlichungstag der Anmeldung: 22.09.2010
(73) Patentinhaber: General Electric Technology GmbH, 5400 Baden (CH)
(72) Erfinder: STEIGER, Ulrich, 5405 Baden-Dättwil (CH); HURTER, Jonas, 5400 Baden (CH)
(74) Vertreter: Bernotti, Andrea
(86) Internationale Anmeldenummer: PCT/EP2008/067739
(87) Internationale Veröffentlichungsnummer: WO 2009/083456

(56) Entgegenhaltungen:
- EP-A- 0 615 055
- EP-A- 0 902 164
- DE-A1- 19 813 779
- DE-B- 1 199 541
- US-A- 4 733 538

## Beschreibung

### Technisches Gebiet

Die vorliegende Erfindung bezieht sich auf das Gebiet der Gasturbinentechnik. Sie betrifft eine Gasturbine gemäss dem Oberbegriff des Anspruchs 1, welcher in US 4733538 A offenbart wird.

### Stand der Technik

Gasturbinen haben in ihrer stationären Form seit langem ihren festen Platz in der Energieerzeugung. Hierbei handelt es sich um Maschinen mit hoher Leistung, deren Wirkungsgrad ständig weiter verbessert wird. Ein Beispiel für den erreichten Entwicklungsstand sind die Gasturbinen vom Typ GT24/GT26 der Anmelderin, die mit einer 2-stufigen, sequentiellen Verbrennung ausgestattet sind, und die beispielsweise in dem Artikel F. Joos et al., "Field experience with the sequential combustion system of the GT24/GT26 gas turbine family", ABB Review 5, S.12-20 (1998), beschrieben sind. Angesaugte Luft wird in einem Verdichter komprimiert und einer ersten Brenneranordnung zugeführt, wo sie zur Verbrennung eines eingedüsten Brennstoffes verwendet wird. Diese erste Brenneranordnung besteht aus Vormischbrennern, welche in Fachkreisen auch als EV- allenfalls AEV-Brenner bekannt geworden sind. Solche Brenner gehen beispielsweise aus EP-0321809 A1 resp. EP-0704657 A1 hervor, wobei diese Druckschriften sowie weitere mit dieser Technologie im Zusammenhang stehenden Veröffentlichungen einen integrierenden Bestandteil dieser Anmeldung bilden. Das durch diese Verbrennung entstehende Heissgas, wird zunächst in einer Hochdruckturbine teilweise entspannt und dann in eine zweite Brenneranordnung (in Fachkreisen als SEV-Brenner bekannt) eingeführt, wo der Anteil unverbrauchter Luft zu einer zweiten Verbrennung herangezogen wird. Das Heissgas aus den SEV-Brennern wird dann in einer Niederdruckturbine entspannt. Die Abgase werden dann schliesslich z.B. zur Dampferzeugung in einem Abhitzedampferzeuger eingesetzt.

Ausgangsseitig des SEV-Brenners trifft die Heissgasströmung auf die erste Reihe der Leitschaufeln der Niederdruckturbine. Diese Konfiguration ist z.B. in der US-B1-6,751,962 oder der EP-A2-1 505 254 beschrieben und ist in Fig. 1 vorliegender Beschreibung ausschnittweise wiedergegeben, wobei die genannten Druckschriften ein integrierender Bestandteil vorliegender Beschreibung sind. Bei der Gasturbine 10 der Fig. 1 trifft das aus dem Brennkammerauslass 11 ausströmende Heissgas 12 auf die vordere Kante der Leitschaufeln 15 des ersten Leitschaufelkranzes, der am Eingang der Turbine angeordnet ist. Der Brennkammerauslass 11 ist seitlich durch ein Begrenzungselement 19 begrenzt. Zwischen dem Ende des Begrenzungselements 19 und der ersten Leitschaufelreihe (15) befindet sich ein Spalt 16, der nach aussen zu durch eine ringförmige Dichtung 17 abgedichtet ist. Durch Spülöffnungen 18 in der Dichtung 17 und Leckagen tritt Spülluft in den Spalt 16 ein und verhindert ein Eindringen von Heissgas. Kühlluft wird auch durch Kühlöffnungen 20, 21 im Begrenzungselement eingedüst, wie dies in der o.g. US-B1-6,751,962 beschrieben ist.

Durch das schnell strömende Heissgas treten am Übergang zur Turbine verschiedene Effekte auf: Zum einen entsteht an der Vorderkante der Leitschaufeln 15 eine rückwärts gerichtete Bugwelle 13, welche dem Druckgefälle vor Saugseite 24a, 24b, 24c, 24d hin zur Druckseite 25a, 25b, 25c, 25d überlagert ist. Zum anderen wird durch die komplizierten Strömungsverhältnisse in den Brennern bzw. Brennkammern mit darin meist vorhandenen Verwirbelungselementen am Brennkammerauslass 11 eine charakteristische Druckverteilung erzeugt, die als Brennerwelle 14 bezeichnet werden kann.

Die Ungleichverteilung des Druckes am Brennkammerauslass 11 kann in der Praxis von der gleichen Grössenordnung sein, wie die Druckänderungen, die sich durch die Bugwelle 13 an den Leitschaufeln 15 ergeben. Die Überlagerung beider Effekte (Bugwelle 13 und Brennerwelle 14) kann so zu einer Situation führen, in der die Amplitude der Bugwelle effektiv verdoppelt wird und so Heissgas aus dem Heissgaskanal entweicht. Diese Strömungsverhältnisse treten sowohl bei Gasturbinen mit einer Brennkammer als auch bei Gasturbinen mit einer sequentiellen Verbrennung, so über 2 Brennkammer (EV resp. AEV und SEV) auf, jeweils an dem Übergang von den Brennern zur Turbine.

In US-A-4 733 538, welche den Oberbegriff des unabhängigen Anspruchs 1 darstellt, wird eine Gasturbinenanordnung mit einer Vielzahl einzelner Brenner beschrieben, die konzentrisch zur Drehachse angeordnet sind. Der ersten Leitschaufelreihe vorgeordnet ist in Umfangsrichtung ein ebenfalls um die Drehachse angeordnetes Ringblech mit einer Vielzahl von jeweils mit gleichen Abständen zueinander angeordneten Kühlluftöffnungen, aus denen Kühlluft ausschliesslich zu Zwecken der Kühlung der ersten Leitschaufelreihe tritt. So tragen die Kühlluftöffnungen lediglich zu einer möglichst gleichmässigen Temperaturverteilung unmittelbar nach Brennkammeraustritt und stromauf zur ersten Leitschaufelreihe bei.

Die Druckschrift EP-A-0 902 164 beschäftigt sich mit einer Plattformkühlung für Gasturbinen, bei der in den Zwischenspalt zwischen einem stromabwärtigen Brennkammersegment und einer erster Leitschaufelreihe Segmentkühlbohrungen sowie Plattformkühlbohrungen einmünden. Die Kühlvorkehrungen dienen einzig und allein der Kühlung der thermisch stark belasteten Zwischenräume innerhalb des besagten Zwischenspaltes.

### Darstellung der Erfindung

Es ist Aufgabe der Erfindung, die Gasturbine so zu gestalten, dass die ungünstigen Effekte der Bugwelle und der Brennerwelle am Übergang zwischen Brennkammerauslass und Turbineneingang vermieden werden.

Die Aufgabe wird durch die Gesamtheit der Merkmale des Anspruchs 1 gelöst. Wesentlich für die gefundene Lösung ist, dass die Kühlöffnungen in erste Kühlöffnungsgruppen und zweite Kühlöffnungsgruppen aufgeteilt sind, dass die Anordnung der ersten Kühlöffnungsgruppen in ihrer Periodizität der Anordnung der Leitschaufeln in ihrer Periodizität entspricht, und dass die Anordnung der zweiten Kühlöffnungsgruppen in ihrer Periodizität der regulären Anordnung der Brenner in ihrer Periodizität entspricht.

Diese Lösung basiert damit auf den folgenden Überlegungen:
- Die Strömungen am Brennkammerauslass sind wegen der Konfiguration der Brenner mit ihren Strömungswirbeln, lokalen Effekten der Wandkühlung und Leckageluft ungleichförmig.
- Daraus resultiert eine ungleichförmige Verteilung der Spül- und Leckageluft im Spalt zwischen Brennkammerauslass und Turbineneingang.
- Wenn die Kühlöffnungen an den Stellen angeordnet werden, wo der höchste Druck in der Strömung auftritt, können diese Effekte ausgeglichen werden.

Die Erfindung betrifft die Schnittstelle von Brenner und Turbine in Gasturbinen mit 1 oder 2 Brenneranordnungen resp. Brennkammern.

Die Anzahl der insbesondere bei den genannten Brennkammern zum Einsatz gelangenden Brenner ist oft ungleich der Anzahl der Leitschaufeln, insbesondere kleiner als die Anzahl der Leitschaufeln.

Gemäss einer anderen Ausgestaltung der Erfindung sind die Brenner in der zweiten Stufe einer Gasturbine mit zweistufiger bzw. sequentieller Verbrennung angeordnet.

Eine weitere Ausgestaltung ist dadurch gekennzeichnet, dass die Kühlöffnungen der ersten Kühlöffnungsgruppen eine nichtdefinierte Lage bezüglich der Vorderkanten der Leitschaufeln aufweisen, typischer weise leicht druckseitig von der Vorderkante, und die Kühlöffnungen der zweiten Kühlöffnungsgruppen quer zum Heissgasstrom ausgerichtet sind.

Eine besonders bevorzugte Ausgestaltung der Erfindung zeichnet sich dadurch aus, dass zwischen den Brennkammerauslässen und der ersten Leitschaufelreihe der Turbine ein umlaufender Spalt vorgesehen ist, der durch am Umfang verteilt angeordnete Spülöffnungen mit Spülluft gespült wird, und dass die Spülöffnungen in Gruppen aufgeteilt sind, deren Anordnung der Anordnung der Leitschaufeln und/oder der regulären Anordnung der Brenner entspricht.

Vorteilhafte und zweckmässige Weiterbildungen der erfindungsgemässen Aufgabenlösung sind in den abhängigen Ansprüchen gekennzeichnet.

### Kurze Erläuterung der Figuren

Die Erfindung soll nachfolgend anhand von Ausführungsbeispielen im Zusammenhang mit der Zeichnung näher erläutert werden. Alle für das unmittelbare Verständnis der Erfindung nicht erforderlichen Elemente sind fortgelassen. Die Strömungsrichtung der verschiedenen Medien sind mit Pfeilen angegeben. In den verschiedenen Figuren sind gleiche Elemente mit den gleichen Bezugszeichen versehen. Es zeigen
- Fig. 1: in einem Ausschnitt einen Übergang zwischen den Brennkammerauslässen und der ersten Leitschaufelreihe einer Gasturbine, wie er zur Verwirklichung der Erfindung geeignet ist; und
- Fig. 2: in einer schematischen Darstellung die unterschiedliche Periodizität von Leitschaufeln und Brennern, nach welcher sich gemäss der Erfindung die Anordnung der Kühlöffnungsgruppen richtet.

### Wege zur Ausführung der Erfindung

In Fig. 2 ist in einer schematischen Darstellung die unterschiedliche Periodizität von Leitschaufeln 15a, b, c, d und Brennern 22a, b, c wiedergegeben, nach welcher sich gemäss der Erfindung die Anordnung der Kühlöffnungen 18, 20 und 21 richtet.

Die Kühlöffnungen 20 gemäss Fig. 1, die auf die Leitschaufeln 15 gerichtet sind, sind dazu, wie aus Fig. 2 hervorgeht, unterteilt in Kühlöffnungsgruppen 20a, b, c, und d, die über den Umfang verteilt eine Kühlöffnungsreihe A bilden. Wie man des Weiteren in Fig. 2 leicht erkennt, ist jeder Leitschaufel 15a, b, c, d eine Kühlöffnungsgruppe 20a, b, c, d zugeordnet, wobei die Periodizität der Kühlöffnungsgruppen 20a, b, c, d gleich der Periodizität der Leitschaufeln 15a, b, c, d ist. Insbesondere sind die Kühlöffnungsgruppen 20a, b, c, d den Vorderkanten der Leitschaufeln 15a, b, c, d zugeordnet, an denen die Bugwelle 13 entsteht, wie dies in Fig. 1 gezeigt ist. Die Kühlöffnungen sind typischer weise etwas druckseitig der Vorderkanten angeordnet, um auch dem Druckunterschied von Druck- zu Saugseite auszugleichen.

Die Kühlöffnungen 21, die Kühlluft quer in den Brennkammerauslass 11 eindüsen, sind ebenfalls zu Kühlöffnungsgruppen zusammengefasst, von denen in Fig. 2 nur die eine Kühlöffnungsgruppe 21' dargestellt ist und eine Kühlöffnungsreihe B andeutet. Die Periodizität der Kühlöffnungsgruppen 21' ist gleich der Periodizität der Brenner 22a, b, c. Im Beispiel der Fig. 2 sind die Kühlöffnungsgruppen 21' direkt in der Mitte der Brennkammerauslässe angeordnet und damit auf die in der Mitte liegenden Brennerlanzen 23a, b ausgerichtet. Andere Anordnungen gleicher Periodizität sind denkbar und richten sich nach den konkreten Strömungsverhältnissen am Brennkammerauslass.

Durch die Ausrichtung der beiden Kühlöffnungsgruppen 20a, b, c, d bzw. 21' in den Kühlöffnungsreihen A und B auf die Leitschaufeln 15a, b, c, d bzw. die Brenner 22a, b, c können die sich verstärkenden, unerwünschten Effekte der Bugwellen 13 und Brennerwellen 14 auf einfache Weise abgeschwächt bzw. unschädlich gemacht werden.

Eine zusätzliche Möglichkeit der Beeinflussung ergibt sich, wenn für die dem Spalt 16 zugeordneten Spülöffnungen 18 vergleichbare Periodizitäten von Öffnungsgruppen eingeführt werden, die sich wahlweise nach der Periodizität der Leitschaufeln 15a, b, c, d oder der Brenner 22a, b, c oder beiden ausrichten können. Hierdurch können Ungleichverteilungen im Spaltbereich, die aus der Überlagerung von Bugwellen 13 und Brennerwellen 14 resultieren, direkt ausgeglichen werden.

Schliesslich wird eine in den beschriebenen Figuren nicht näher gezeigte Ausführungsart kurz kommentiert. Bezogen auf die Fig. 1 sind innerhalb des Heissgasströmungskanals Ausführungen möglich, bei welchen im Umfangsrichtung nicht nur ein innenumlaufender Spalt 16 vorhanden ist, sondern auch auf der aussenumlaufenden Seite dieses Heissgasströmungskanals ebenfalls ein aussenumlaufender Spalt vorhanden ist, der weitgehend dieselben Attribute erfüllt. In einem solchen Fall werden auch im Bereich dieses aussenumlaufenden Spaltes erste und/oder zweite Kühlöffnungsgruppen (20, 21) vorgesehen, welche denselben finalen Zweck wie im Bereich des gezeigten Spaltes 16 erfüllen.

### Bezugszeichenliste

- 10: Gasturbine
- 11: Brennkammerauslass
- 12: Heissgas
- 13: Bugwelle (Leitschaufel)
- 14: Brennerwelle
- 15;15a,b,c,d: Leitschaufel
- 16: Spalt (umlaufend)
- 17: Dichtung (ringförmig)
- 18: Spülöffnung
- 19: Begrenzungselement
- 20;: Kühlöffnung
- 20a,b,c,d: Kühlöffnungsgruppe
- 21: Kühlöffnung
- 21': Kühlöffnungsgruppe
- 22a,b,c: Brenner
- 23a,b: Brennerlanze
- 24 a, b, c, d: Saugseite der Leitschaufel
- 25a, b, c, d: Druckseite der Leitschaufel

## Patentansprüche

1. Gasturbine (10), bei welcher eine erste Mehrzahl von konzentrisch zur Drehachse in einer regulären Anordnung angeordneten Brennern (22a, b, c) jeweils durch einen zugehörigen Brennkammerauslass (11) Heissgas (12) in eine Turbine einleiten, an deren Eingang eine zweite Mehrzahl von Leitschaufeln (15; 15a, b, c, d) in einem Kranz um die Drehachse herum gleichmässig beabstandet angeordnet sind, und bei welcher über den Umfang verteilt Kühlöffnungen (20; 21) vorgesehen sind, durch welche Kühlluft in den Heissgasstrom am Brennkammerauslass (11) eindüsbar ist, **dadurch gekennzeichnet, dass** die Kühlöffnungen (20; 21) bezogen auf den durch den Heissgasstrom (12) gebildeten Kanal im Bereich eines innenumlaufenden und/oder aussenumlaufenden Spaltes (16) angeordnet sind und in erste Kühlöffnungsgruppen (20a, b, c, d) und zweite Kühlöffnungsgruppen (21') aufgeteilt sind, dass die Anordnung der ersten Kühlöffnungsgruppen (20a, b, c, d) in ihrer Periodizität der Anordnung der Leitschaufeln (15; 15a, b, c, d) in ihrer Periodizität entspricht, und dass die Anordnung der zweiten Kühlöffnungsgruppen (21') in ihrer Periodizität der regulären Anordnung der Brenner (22a, b, c) in ihrer Periodizität entspricht.

2. Gasturbine nach Anspruch 1, **dadurch gekennzeichnet, dass** sich der innenumlaufende und/oder aussenumlaufende Spalt im Bereich oder stromauf der Leitschaufeln befinden.

3. Gasturbine nach Anspruch 1, **dadurch gekennzeichnet, dass** die Brenner (22a, b, c) untereinander gleichmässig beabstandet sind.

4. Gasturbine nach einem der Ansprüche 1-3, **dadurch gekennzeichnet, dass** die Anzahl der Brenner (22a, b, c) ungleich der Anzahl der Leitschaufeln (15; 15a, b, c, d) ist, insbesondere kleiner als die Anzahl der Leitschaufeln (15; 15a, b, c, d).

5. Gasturbine nach einem der Ansprüche 1 bis 4, **dadurch gekennzeichnet, dass** die Brenner (22a, b, c) in der zweiten Stufe einer Gasturbine (10) mit zweistufiger bzw. sequentieller Verbrennung angeordnet sind.

6. Gasturbine nach einem der Ansprüche 1 bis 5, **dadurch gekennzeichnet, dass** die Kühlöffnungen (20) der ersten Kühlöffnungsgruppen (20a, b, c, d) auf die Vorderkanten der Leitschaufeln (15; 15a, b, c, d) gerichtet sind, und die Kühlöffnungen (21) der zweiten Kühlöffnungsgruppen (21') quer zum Heissgasstrom (12) ausgerichtet sind.

7. Gasturbine nach einem der Ansprüche 1 bis 6, **dadurch gekennzeichnet, dass** zwischen den Brennkammerauslässen (11) und der ersten Leitschaufelreihe (15; 15a, b, c, d) der Turbine ein umlaufender Spalt (16) vorgesehen ist, der durch am Umfang verteilt angeordnete Spülöffnungen (18) mit Spülluft gespült wird, und dass die Spülöffnungen (18) in Gruppen aufgeteilt sind, deren Anordnung der Anordnung der Leitschaufeln (15; 15a, b, c, d) und/oder der regulären Anordnung der Brenner (22a, b, c) entspricht.

8. Verfahren zum Betrieb einer Gasturbine (10), nach einem der Ansprüche 1-7, wobei die Gasturbine eine erste Mehrzahl von konzentrisch zur Drehachse in einer regulären Anordnung angeordneten Brennern (22a, b, c) aufweist, diese Brenner einen zugehörigen Brennkammerauslass (11) aufweisen, über welchen Heissgas (12) zur Beaufschlagung einer Turbine eingedüst wird, wobei an deren Eingang eine zweite Mehrzahl von Leitschaufeln (15; 15a, b, c, d) betrieben werden, die in einem Kranz um die Drehachse herum gleichmässig beabstandet angeordnet sind, und bei welcher über den Umfang verteilt Kühlöffnungen (20; 21) wirken, durch welche Kühlluft in den Heissgasstrom (12) eingedüst wird, **dadurch gekennzeichnet, dass** im Bereich der Leitschaufeln oder stromauf der Leitschaufeln mindestens einen innenumlaufenden Spalt (16) vorhanden ist, dass zur Verhinderung eines Heissgaseinbruchs (13, 14) durch diesen Spalt (16) zum Heissgasstrom (12) hin gerichtete aussen umlaufende Kühlöffnungen (20; 21) wirken, welche in erste Kühlöffnungsgruppen (20a, b, c, d) und zweite Kühlöffnungsgruppen (21') aufgeteilt sind, und dass die Anordnung der ersten Kühlöffnungsgruppen (20a, b, c, d) in ihrer Periodizität der Anordnung der Leitschaufeln (15; 15a, b, c, d) in ihrer Periodizität entspricht, und dass die Anordnung der zweiten Kühlöffnungsgruppen (21') in ihrer Periodizität der regulären Anordnung der Brenner (22a, b, c) in ihrer Periodizität entspricht.

9. Verfahren nach Anspruch 8, **dadurch gekennzeichnet, dass** im Bereich der Leitschaufeln oder stromauf der Leitschaufeln mindestens einen aussenumlaufenden Spalt vorhanden ist, und zur Verhinderung eines Heissgaseinbruchs durch diesen Spalt zum Heissgasstrom (12) hin gerichtete aussen umlaufende Kühlöffnungen wirken, welche in erste Kühlöffnungsgruppen und zweite Kühlöffnungsgruppen aufgeteilt sind, dass die Anordnung der ersten Kühlöffnungsgruppen in ihrer Periodizität der Anordnung der Leitschaufeln (15; 15a, b, c, d) in ihrer Periodizität entspricht, und dass die Anordnung der zweiten Kühlöffnungsgruppen (21') in ihrer Periodizität der regulären Anordnung der Brenner in ihrer Periodizität entspricht.

## Claims

1. Gas turbine (10) in which a first plurality of burners (22a, b, c) arranged regularly and concentrically relative to a rotation axis each conduct hot gas (12) through an associated combustion chamber outlet (11) into a turbine, at the inlet of which a second plurality of guide vanes (15; 15a, b, c, d) is arranged evenly spaced in a ring around the rotation axis, and wherein cooling ports (20; 21) are provided distributed around the periphery, through which cooling air can be injected into the hot gas flow at the combustion chamber outlet (11), **characterised in that** the cooling ports (20; 21) are arranged in the region of an inner peripheral and/or outer peripheral gap (16) relative to the channel formed by the hot gas flow (12), and are subdivided into first groups of cooling ports (20a, b, c, d) and second groups of cooling ports (21'), that the arrangement of the first groups of cooling ports (20a, b, c, d) corresponds in its periodicity to the periodicity of the arrangement of the guide vanes (15; 15a, b, c, d), and the arrangement of the second groups of cooling ports (21') corresponds in its periodicity to the periodicity of the regular arrangement of the burners (22a, b, c).

2. Gas turbine according to claim 1, **characterised in that** the inner peripheral and/or outer peripheral gap lies in the region of or upstream of the guide vanes.

3. Gas turbine according to claim 1, **characterised in that** the burners (22a, b, c) are evenly spaced from each other.

4. Gas turbine according to any of claims 1 to 3, **characterised in that** the number of burners (22a, b, c) is not equal to the number of guide vanes (15; 15a, b, c, d), in particular is smaller than the number of guide vanes (15; 15a, b, c, d).

5. Gas turbine according to any of claims 1 to 4, **characterised in that** the burners (22a, b, c) are arranged in the second stage of a gas turbine (10) with two-stage or sequential combustion.

6. Gas turbine according to any of claims 1 to 5, **characterised in that** the cooling ports (20) of the first group of cooling ports (20a, b, v, d) are oriented towards the leading edges of the guide vanes (15; 15a, b, c, d), and the cooling ports (21) of the second group of cooling ports (21') are oriented transversely to the hot gas flow (12).

7. Gas turbine according to any of claims 1 to 6, **characterised in that** a peripheral gap (16) is provided between the burner chamber outlets (11) and the first row of guide vanes (15; 15a, b, c, d) of the turbine, which gap is flushed with flushing air through flushing openings (18) distributed around the periphery, and that the flushing openings (18) are divided into groups, the arrangement of which corresponds to the arrangement of the guide vanes (15; 15a, b, c, d) and/or the regular arrangement of the burners (22a, b, c).

8. Method for operating a gas turbine (10) according to any of claims 1 - 7, wherein the gas turbine has a first plurality of burners (22a, b, c) arranged regularly and concentrically relative to a rotation axis, these burners have an associated combustion chamber outlet (11) through which hot gas (12) is injected for loading a turbine, wherein at the turbine inlet a second plurality of guide vanes (15; 15a, b, c, d) is operated which are arranged evenly spaced in a ring around the rotation axis, and wherein cooling ports (20; 21) distributed around the periphery act, through which cooling air can be injected into the hot gas flow (12), **characterized in that** at least one inner peripheral gap (16) is present in the region of or upstream of the guide vanes, that to prevent the intrusion of hot gas (13, 14) through this gap (16), outer peripheral cooling ports (20; 21) oriented towards the hot gas flow (16) act which are subdivided into first groups of cooling ports (20a, b, c, d) and second groups of cooling ports (21'), and that the arrangement of the first groups of cooling ports (20a, b, c, d) corresponds in its periodicity to the periodicity of the arrangement of the guide vanes (15; 15a, b, c, d), and the arrangement of the second groups of cooling ports (21') corresponds in its periodicity to the periodicity of the regular arrangement of the burners (22a, b, c).

9. Method according to claim 8, **characterised in that** at least one outer peripheral gap is present in the region of or upstream of the guide vanes, and to prevent the intrusion of hot gas through this gap, outer peripheral cooling ports oriented towards the hot gas flow (12) act which are subdivided into first groups of cooling ports and second groups of cooling ports, that the arrangement of the first groups of cooling ports in its periodicity corresponds to the periodicity of the arrangement of the guide vanes (15; 15a, b, c, d) and that the arrangement of the second groups of cooling ports (21') corresponds in its periodicity to the periodicity of the regular arrangement of the burners.

## Revendications

1. Turbine à gaz (10) dans laquelle une première pluralité de brûleurs (22a, b, c) disposés à intervalles réguliers de manière concentrique par rapport à l'axe de rotation, introduisent chacun, à travers une sortie de chambre de combustion (11) correspondante, du gaz chaud (12) dans une turbine, à l'entrée de laquelle une deuxième pluralité d'aubes (15 ; 15a, b, c, d) sont disposées sur une couronne à intervalles réguliers autour de l'axe de rotation, et dans laquelle sont prévues des ouvertures de refroidissement (20; 21) réparties sur la circonférence, à travers lesquelles de l'air de refroidissement peut être introduit dans le flux de gaz chaud au niveau de la sortie de la chambre de combustion (11), **caractérisée en ce que** les ouvertures de refroidissement (20 ; 21) sont disposées, par rapport au canal formé par le flux de gaz chaud (12), au niveau d'un interstice interne et/ou externe (16) et sont réparties en des premiers groupes d'ouvertures de refroidissement (20a, b, c, d) et des deuxièmes groupes d'ouvertures de refroidissement (21'), **en ce que** la disposition des premiers groupes d'ouvertures de refroidissement (20a, b, c, d) correspond, en ce qui concerne sa périodicité, à la disposition des aubes (15 ; 15a, b, c, d) et **en ce que** la disposition des deuxièmes groupes d'ouvertures de refroidissement (21') correspond, en ce qui concerne sa périodicité, à la disposition régulière des brûleurs (22a, b, c).

2. Turbine à gaz selon la revendication 1, **caractérisée en ce que** l'interstice interne et/ou externe se trouve au niveau ou en amont des aubes.

3. Turbine à gaz selon la revendication 1, **caractérisée en ce que** les brûleurs (22a, b, c) sont écartés régulièrement les uns des autres.

4. Turbine à gaz selon l'une des revendications 1 à 3, **caractérisée en ce que** le nombre de brûleurs (22a, b, c) est différent du nombre d'aubes (15 ; 15a, b, c, d), plus particulièrement inférieur au nombre d'aubes (15 ; 15a, b, c, d).

5. Turbine à gaz selon l'une des revendications 1 à 4, **caractérisée en ce que** les brûleurs (22a, b, c) sont disposés dans le deuxième étage d'une turbine à gaz (10) avec une combustion à deux étages ou séquentielle.

6. Turbine à gaz selon l'une des revendications 1 à 5, **caractérisée en ce que** les ouvertures de refroidissement (20) des premiers groupes d'ouvertures de refroidissement (20a, b, c, d) sont orientés vers les bords avant des aubes (15 ; 15a, b, c, d) et les ouvertures de refroidissement (21) des deuxièmes groupes d'ouvertures de refroidissement (21') sont orientées transversalement par rapport au flux de gaz chaud (12).

7. Turbine à gaz selon l'une des revendications 1 à 6, **caractérisée en ce que**, entre les sorties des chambres de combustion (11) et la première série d'aubes (15 ; 15a, b, c, d) de la turbine, est prévu un interstice circulaire (16) qui est rincé avec de l'air de rinçage à travers des ouvertures de rinçage (18) réparties uniformément sur la circonférence et **en ce que** les ouvertures de rinçage (18) sont réparties en groupes dont la disposition correspond à la disposition des aubes (15 ; 15a, b, c, d) et/ou à la disposition régulière des brûleurs (22a, b, c).

8. Procédé d'exploitation d'une turbine à gaz (10), selon l'une des revendications 1 à 7, la turbine à gaz comprenant une première pluralité de brûleurs (22a, b, c) disposés à intervalles réguliers de manière concentrique par rapport à l'axe de rotation, ces brûleurs comprenant une sortie de chambre de combustion (11) correspondante, par laquelle un gaz chaud (12) est introduit pour l'alimentation d'une turbine, moyennant quoi, au niveau de son entrée, une deuxième pluralité d'aubes (15 ; 15a, b, c, d) étant utilisées, qui sont réparties uniformément sur une couronne autour de l'axe de rotation et sur lesquelles agissent des ouvertures de refroidissement (20 ; 21) réparties sur la circonférence, à travers lesquelles de l'air de refroidissement est introduit dans le flux d'air chaud (12), **caractérisé en ce que**, au niveau des aubes ou en amont des aubes, se trouve au moins un interstice interne (16), **en ce que** pour empêcher l'entrée de gaz chaud (13, 14) à travers cet interstice (16), des ouvertures de refroidissement externes (20 ; 21) orientées en direction du flux de gaz chaud (12) sont prévues, qui sont réparties en des premiers groupes d'ouvertures de refroidissement (20a, b, c, d) et des deuxièmes groupes d'ouvertures de refroidissement (21') et **en ce que** la disposition des premiers groupes d'ouvertures de refroidissement (20a, b, c, d) correspond, en ce qui concerne sa périodicité, à la disposition des aubes (15 ; 15a, b, c, d) et **en ce que** la disposition des deuxièmes groupes d'ouvertures de refroidissement (21') correspond, en ce qui concerne sa périodicité, à la disposition régulière des brûleurs (22a, b, c).

9. Brûleur selon la revendication 8, **caractérisé en ce que**, au niveau des aubes ou en amont des aubes, se trouve au moins un interstice externe et, pour empêcher l'entrée de gaz chaud à travers cet interstice, des ouvertures de refroidissement externes orientées en direction du flux de gaz chaud (12) sont prévues, qui sont réparties en des premiers groupes d'ouvertures de refroidissement et des deuxièmes groupes d'ouvertures de refroidissement, **en ce que** la disposition des premiers groupes d'ouvertures de refroidissement correspond, en ce qui concerne sa périodicité, à la disposition des aubes (15 ; 15a, b, c, d) et **en ce que** la disposition des deuxièmes groupes d'ouvertures de refroidissement (21') correspond, en ce qui concerne sa périodicité, à la disposition régulière des brûleurs.
